# EUROPÄISCHE PATENTANMELDUNG

(11) **EP 4 495 374 A1**
(43) Veröffentlichungstag der Anmeldung: **22.01.2025**
(21) Anmeldenummer: 24186254.9
(22) Anmeldetag: 03.07.2024
(51) Int. Cl.: E06B 11/08

(54) **ZUGANGSVORRICHTUNG FÜR EINE DURCHGANGSANLAGE**

(30) Priorität: 04.07.2023 DE 102023117660
(71) Anmelder: KESSEBÖHMER HOLDING KG, 49152 Bad Essen (DE)
(72) Erfinder: Meyer, Andrej, 32351 Stemwede (DE); Bick, Jonas, 49179 Ostercappeln (DE); Wischmeyer, Jens, 49152 Bad Essen (DE)
(74) Vertreter: Völler-Blumenroth, Johannes Florian

(57) **Zusammenfassung**

Die Erfindung betrifft eine Zugangsvorrichtung für eine Durchgangsanlage, insbesondere für eine Eingangsanlage eines Selbstbedienungsgeschäfts, mit mindestens einem Stützelement, an dem zumindest ein Sperrelement schwenkbeweglich angeordnet ist, das zwischen einer einen Durchgang verschließenden Position und einer den Durchgang freigebende Position verlagerbar ist, wobei die Zugangsvorrichtung einen auf einem Fußboden montierbaren Montagefuß umfasst, der eine Montageebene ausbildet, über die dieser auf dem Fußboden platzierbar ist, dadurch gekennzeichnet, dass der Montagefuß und das Stützelement zwei separate Bauteile sind und das das Stützelement lösbar an dem Montagefuß festlegbar ist, wobei der Montagefuß zumindest ein sich rechtwinklig zur Montageebene erstreckendes Verbindungselement aufweist, auf das das Stützelement aufschiebbar ist, und wobei das an dem Montagefuß festgelegte Stützelement diesen zumindest in einer Betrachtungsrichtung entlang einer Längserstreckungsrichtung des Stützelements vollständig verdeckt.

## Beschreibung

Die vorliegende Erfindung betrifft eine Zugangsvorrichtung für eine Durchgangsanlage. Durchgangsanlagen werden vornehmlich im Eingangsbereich von Selbstbedienungsgeschäften aufgestellt. Sie werden dann auch als Eingangsanlagen bezeichnet. Eine Zugangsvorrichtung einer solchen Anlage dient dazu, eine Durchgangsrichtung vorzugeben. Hierdurch kann die Gefahr von Ladendiebstählen reduziert werden, indem eine in einem Eingangsbereich aufgestellte Eingangsanlage mit einer solchen Zugangsvorrichtung das Verlassen eines Selbstbedienungsgeschäftes durch den Eingangsbereich verhindert oder zumindest erschwert. Eine solche Durchgangsanlage kann auch als Ausgangsanlage im Ausgangsbereich aufgestellt werden.

Derartige Zugangsvorrichtungen sind aus dem Stand der Technik bekannt. So zeigt die DE 20 111 709 U1 eine als Schwenktür ausgebildete Zugangsvorrichtung für eine Durchgangsanlage. Die Zugangsvorrichtung umfasst ein als Standfuß bezeichnetes Stützelement, an dem ein Sperrelement schwenkbeweglich angeordnet ist. Das Sperrelement ist zwischen einer einen Durchgang verschließenden Position und einer den Durchgang freigebenden Position verlagerbar. Es ist als Türflügel bzw. Flügeltür ausgebildet. Die Zugangsvorrichtung umfasst einen auf einem Fußboden montierbaren und als Montageplatte bezeichneten Montagefuß, der einstückig mit dem Stützelement ausgebildet ist.

DE 2 548 069 A1 und DE 10 2006 026 383 A1 offenbaren weitere Zugangsvorrichtungen gemäß dem Oberbegriff des Anspruchs 1.

Eine. Durchgangsanlage mit entsprechenden Zugangsvorrichtungen ist in der DE 20 2020 100 094 U1 offenbart.

Bei den vorbekannten Zugangsvorrichtungen bildet der Montagefuß eine Montageebene aus, mit der die Zugangsvorrichtung auf einem Fußboden platziert wird. Die bekannten Montagefüße weisen einen seitlichen Überstand gegenüber dem eigentlichen Stützelement auf, der mit Löchern versehen ist. Über diese Löcher im Überstand wird der Montagefuß und damit das Stützelement am Fußboden verschraubt. Anschließend kann eine den Überstand sowie die daran angeordneten Schrauben verdeckende Abdeckung an dem Montagefuß bzw. Stützelement angeordnet werden. Diese seitlich gegenüber dem Stützelement nach außen überstehende und gegebenenfalls durch die Abdeckung abgedeckte Überstand erschwert die Reinigung im Bereich der Durchgangsanlage, insbesondere bei der Verwendung von Wischwagen. Auf der Oberseite des Überstandes bzw. der Abdeckung sowie in den Kanten zwischen Überstand bzw. Abdeckung und Fußboden sowie gegebenenfalls zwischen Abdeckung und Stützelement kann sich Schmutz ansammeln, der nur schwer entfernt werden kann. Bei der Verwendung eines Reinigungswagens muss der Bediener berücksichtigen, dass er sich nicht unmittelbar an dem für ihn gut sichtbarem Stützelement der Zugangsvorrichtung orientieren darf, sondern den Überstand des Montagefußes einschließlich der darauf platzierten Abdeckung berücksichtigen muss, um eine Kollision des Reinigungswagens mit der Zugangsvorrichtung zu vermeiden.

Aufgabe der vorliegenden Erfindung ist es, eine Zugangsvorrichtung bereitzustellen, die die vorstehend beschriebenen Nachteile vermeidet.

Gelöst wird diese Aufgabe durch eine Zugangsvorrichtung mit den Merkmalen des kennzeichnenden Teils des Anspruchs 1.

Erfindungsgemäß umfasst die Zugangsvorrichtung einen Montagefuß und ein Stützelement, die als zwei separate Bauteile ausgeführt sind. Das Stützelement ist hierbei lösbar an dem Montagefuß festlegbar. Zur Festlegung des Stützelementes an dem Montagefuß weist der Montagefuß zumindest ein sich rechtwinklig zur Montageebene erstreckendes Verbindungselement auf, auf das das Stützelement aufschiebbar ist. Der Montagefuß und das Stützelement sind dabei so ausgelegt, dass das Stützelement den Montagefuß zumindest in einer Betrachtungsrichtung entlang einer Längserstreckungsrichtung des Stützelementes, in der montierten Position zumindest bei einer Betrachtung von oben vollständig verdeckt.

Der Montagefuß befindet sich zumindest in einer Flucht mit der Außenkante des Stützelementes. Vorzugsweise ist das Stützelement so ausgebildet, dass es vollständig über den Montagefuß geschoben wird. Der Montagefuß ist dann bei aufgeschobenem Stützelement vollständig durch das Stützelement verdeckt und im Inneren des Stützelementes angeordnet. Der Montagefuß steht nicht gegenüber dem Stützelement über. Eine solche Zugangsvorrichtung ist einfach montierbar und weist im montierten Zustand ein ansprechendes Erscheinungsbild auf. Ein Bediener eines Wischwagens kann sich bei der Reinigung unmittelbar an dem Stützelement orientieren und hierdurch auch eine Kollision mit dem Montagefuß der Zugangsvorrichtung vermeiden.

Das Stützelement ist bevorzugt als längliches Element ausgebildet. Die Abmessung eines als längliches Element ausgebildeten Stützelementes, insbesondere die Höhe, ist dabei sehr viel größer als die Abmessungen in zwei orthogonal zueinander und orthogonal zur Haupterstreckungsrichtung angeordneten Richtung, insbesondere die Breite und die Tiefe. Ein als längliches Element ausgebildetes Stützelement wird dabei insbesondere so an dem Montagefuß festgelegt, dass die Haupterstreckungsrichtung des Stützelementes senkrecht zur Montageebene des Montagefußes ausgerichtet ist. Das sich ebenfalls rechtwinklig zur Montageebene erstreckende Verbindungselement des Montagefußes ermöglicht dabei ein sicheres Festlegen des Stützelementes am Montagefuß. Über das Verbindungselement können am oberen Ende des Stützelementes angreifende Kräfte, die durch die schlanke Form des Stützelementes mit einem erheblichen Hebel auf den Montagefuß einwirken, zuverlässig aufgenommen werden.

Vorzugsweise ist das Verbindungselement so ausgebildet, dass es bei auf dem Montagefuß aufgestecktem Stützelement an einer Innenwandung des Stützelementes anliegend ausgebildet ist. Zwischen dem Verbindungselement und der Innenwandung des Stützelementes kommt es zu einem flächigen Kontakt, über den die auf das Stützelement wirkenden Kräfte zuverlässig und unter Vermeidung von Belastungsspitzen in den Montagefuß eingeleitet werden können. Hierdurch wird eine Durchgangsanlage ermöglicht, die besonders robust und zuverlässig ist.

Das Stützelement und der Montagefuß können unterschiedlich ausgeformte Querschnitte senkrecht zur Längserstreckungsrichtung des Stützelementes bzw. in einer Aufsicht auf den Montagefuß aufweisen. Insbesondere kann das Stützelement einen dreieckigen, viereckig bzw. quadratischen oder einen polygonalen Querschnitt aufweisen. Vorzugsweise ist das Stützelement zylinderförmig mit einem kreisförmigen Querschnitt ausgebildet. Hierdurch wird ein besonders wertiges Erscheinungsbild des Stützelementes erzeugt.

Das Stützelement kann auf verschiedene Weise an dem Montagefuß, insbesondere dessen Verbindungselement, festgelegt werden. Das Stützelement kann auf das Verbindungselement aufgesteckt und anschließend seitlich der Montagefuß und das Stützelement miteinander verschraubt werden. Stützelement und Montagefuß können mit korrespondierenden Gewinden ausgestattet sein, so dass das Stützelement auf den Montagefuß aufgeschraubt werden kann.

Vorzugsweise weist der Montagefuß insbesondere im Bereich des Verbindungselementes in einer Aufsicht einen kreisförmigen Querschnitt auf bzw. einen Querschnitt, der gedacht zu einem kreisförmigen Querschnitt ergänzt werden kann und das Verbindungselement und das Stützelement sind so ausgebildet, dass das Stützelement über eine Steck-Dreh-Bewegung an Montagefuß festlegbar ist. Die Festlegung kann damit nach Art eines Bajonettverschlusses erfolgen. Hierdurch kann das Stützelement besonders schnell und einfach an dem Montagefuß festgelegt werden.

Der Montagefuß kann dazu mit einem Stützelement mit einem eckigen, insbesondere quadratischen Querschnitt der Innenwandung zusammenwirken. Besonders vorzugsweise weist die Innenwandung des Stützelementes ebenfalls einen kreisförmigen Querschnitt auf. Verbindungselement und Stützelement können so auf einfache Weise zuverlässig zusammenwirkend ausgebildet werden.

Die Positionierung des auf den Montagefuß aufgesteckten Stützelementes in Umfangsrichtung kann einfach vorhergesehen werden. Der Montagefuß kann bei der Fixierung auf einem Fußboden auf einfache Weise so ausgerichtet werden, dass das aufgesteckte Stützelement mit dem daran angeordneten Sperrelement korrekt so ausgerichtet ist, dass das Sperrelement zwischen einer einen Durchgang verschließenden Position und einer den Durchgang freigebenden Position verlagert wird. Die Montage einer solchen Zugangsvorrichtung ist vereinfacht.

Besonders vorzugsweise weist der Montagefuß eine Mehrzahl von Verbindungselementen auf, die klauenförmig ausgebildet sind. Die Mehrzahl der Verbindungselemente weisen jeweils gebogene Außenkonturen auf, die zusammen in der Aufsicht zu einem kreisförmigen Querschnitt ergänzt werden können. Die Verbindungselemente bilden zwischen sich jeweils ein Längsschlitz aus. Jedes der klauenförmigen Verbindungselemente bildet zudem einen etwa rechtwinklig zum Längsschlitz angeordneten Querschnitt aus. An der Innenwandung des Stützelementes sind zu den Verbindungselementen korrespondierende Vorsprünge angeordnet. Die klauenförmigen Verbindungselemente und die korrespondierenden Vorsprünge sind so ausgebildet, dass die Vorsprünge durch eine Steckbewegung des Stützelementes auf den Montagefuß bzw. die Mehrzahl der klauenförmigen Verbindungselemente zunächst in die Längsschlitze zwischen den Verbindungselementen eingebracht werden. Durch eine anschließende Drehbewegung werden die Vorsprünge in die Querschlitze verlagert. Hierdurch wird auf einfache Weise eine Verbindung zwischen Montagefuß und Stützelemente geschaffen. Die Montage der Zugangsvorrichtung ist vereinfacht.

Weiter besonders vorzugsweise sind die Verbindungselemente und/oder die Vorsprünge so ausgebildet, dass bei der Drehbewegung und dem damit verbundenen Einbringen der Vorsprünge in die Querschlitze eine in Richtung der Längserstreckungsrichtung des Stützelementes wirkende Kraft auf dieses aufgebracht wird. Hierdurch kann auf einfache Weise eine sichere Verbindung zwischen Montagefuß und Stützelement erreicht werden. Ein Spiel zwischen Montagefuß und Stützelement wird durch die aufgebrachte Kraft eliminiert. Das Stützelement ist sicher am Montagefuß festgelegt.

Besonders vorzugsweise sind die Vorsprünge ebenfalls klauenförmig ausgebildet, wobei die Klauenform der Vorsprünge und die Klauenform der Verbindungselemente zueinander korrespondierend sind. Hierdurch wird eine besonders zuverlässige Verbindung zwischen Montagefuß und Stützelement erreicht.

Bevorzugt sind die Vorsprünge durch einen an der Innenwandung des Stützelementes festgelegten Einsatz ausgebildet. Insbesondere ist ein derartiger Einsatz an der Innenwandung des Stützelementes verschweißt. Auf diese Weise können auch eine Mehrzahl von Vorsprüngen fertigungstechnisch einfach durch Verschweißen eines Einsatzes in das Stützelement eingebracht werden. Die Vorsprünge sind dabei auf einfache Weise korrekt zueinander ausgerichtet am Stützelement festlegbar. Dies ist besonders vorteilhaft, wenn die Vorsprünge eine komplexe Geometrie aufweisen, insbesondere ebenfalls klauenförmig ausgeformt sind. Eine solche Zugangsvorrichtung kann besonders einfach erhalten werden.

Vorzugsweise umfasst die Zugangsvorrichtung eine Stabilisierungsplatte, die im Bereich der von der Montageebene des Montagefußes abgewandten Enden der Verbindungselemente angeordnet sind. Die Stabilisierungsplatte dient dazu, die Enden der Verbindungselemente gegeneinander abzustützen. Vorteil der Verwendung einer solchen Verbindungsplatte ist, dass die einzelnen Verbindungselemente die auf das Stützelement aufgebrachten Kräften, die durch die schlanke Form des Stützelementes und den daraus resultierenden großen Hebel verstärkt werden, verbessert aufnehmen können. Die resultierende Zugangsvorrichtung ist besonders robust.

Weiter vorzugsweise ist die Stabilisierungsplatte lösbar an den Verbindungselementen angeordnet. Zur Montage des Montagefußes kann die Stabilisierungsplatte von den Verbindungselementen gelöst werden, sofern sie dort bereits festgelegt ist. Dies ist besonders vorteilhaft, wenn der Montagfuß im Bereich zwischen den Verbindungselementen an dem Fußboden fixiert, insbesondere verschraubt ist. Bei entfernter Stabilisierungsplatte können Befestigungselemente wie Schrauben einfacher eingebracht und fixiert werden. Nach Fixierung des Montagsfußes an einem Fußboden kann anschließend die lösbare Stabilisierungsplatte an den Verbindungselementen festgelegt werden. Die Montage der Zugangsvorrichtung ist hierdurch vereinfacht.

Bevorzugt weist der Montagefuß Montagepunkte zum Fixieren des Montagefußes an einem Fußboden auf, die insbesondere als Lochkranz ausgebildet sind. Bei einer solchen Anordnung kann der Montagefuß im Inneren des Lochkranzes eine weitere Ausnehmung aufweisen. Durch eine solche Ausnehmung können Kabel zu der Zugangsvorrichtung in das Innere des Stützelementes geführt werden. Über eine oder mehrere derartige Kabel kann eine Stromversorgung der Zugangsvorrichtung erfolgen und/oder Steuerungssignale an die Zugangsvorrichtung gesendet sowie ggf. von der Zugangsvorrichtung erfasste Daten beispielsweise an einen Facilitymanagementsystem des Selbstbedienungsgeschäftes übermittelt werden.

Bei der Verwendung einer Stabilisierungsplatte weist die Stabilisierungsplatte dann eine korrespondierende Ausnehmung auf, um ein solches Kabel auch durch die Stabilisierungsplatte führen zu können.

Bevorzugt umfasst die Zugangsvorrichtung eine Sicherungseinrichtung, über die das Stützelement und der Montagefuß gegeneinander festlegbar sind. Dies ist besonders vorteilhaft, wenn das Stützelement und der Montagefuß ausgebildet sind, über eine Steck-Dreh-Bewegung aneinander festgelegt zu werden. Eine solche Sicherungseinrichtung verhindert, dass das Stützelement und der Montagefuß durch eine ggf. auch ungewollte Drehbewegung in entgegengesetzte Richtung unbeabsichtigt voneinander gelöst werden können.

Besonders vorzugsweise umfasst die Sicherungseinrichtung jeweils zumindest eine erste Sicherungsausnehmung im Stützelement und zumindest eine entsprechende zweite Sicherungsausnehmung im Montagefuß sowie ein Sicherungselement. Die erste und zweite Sicherungsausnehmung sind dabei so anzuordnen, dass bei am Montagefuß festgelegten Stützelement die Sicherungsausnehmungen zueinander fluchtend angeordnet sind, so dass das Sicherungselement in die zueinander ausgerichteten Sicherungsausnehmungen eingebracht werden kann. Insbesondere ist das Sicherungselement als Gewindestift ausgebildet. Hierdurch kann eine Sicherungseinrichtung auf besonders einfache Weise realisiert werden.

Bevorzugt sind in dem Stützelement zumindest eine zur Schwenkbewegung des Sperrelementes dienende Antriebseinheit und eine einen Sensor umfassende Steuerung angeordnet. Die Antriebseinheit und die Steuerung sind dabei so ausgebildet, dass die Steuerung bei Aktivierung des Sensors das Antriebselement derart ansteuert, dass das Sperrelement in eine den Durchgang freigebende Position verschwenkt wird. Eine solche Zugangsvorrichtung kann das Sperrelement selbsttätig öffnen und schließen. Eine mit einer solchen Zugangsvorrichtung ausgerüstete Durchgangsanlage ist für einen Benutzer, insbesondere einen Kunden eines Selbstbedienungsgeschäfts, besonders bequem.

Die Gestaltung der Zugangsvorrichtung mit dem Stützelement und dem Montagefuß als zwei separate Bauteile ermöglicht eine vereinfachte Montage der Antriebseinheit und der Steuerung in dem Stützelement. Bei den bekannten Zugangsvorrichtungen, bei denen das Stützelement und der Montagefuß einteilig ausgebildet sind, müssen die Antriebseinheit und die Steuerung mit dem Sensor durch eine seitliche Wartungsklappe in das Stützelement eingebracht und dort montiert werden. Bei der vorliegenden Zugangsvorrichtung kann das Stützelement von unten offen, insbesondere als Hohlzylinder, ausgebildet sein. Die Antriebseinheit und die Steuerung mit dem Sensor sowie eventuell weitere in das Stützelement einzubringende Elemente können dann durch diese untenseitige Öffnung in das Stützelement eingeschoben werden. Hierdurch wird die Herstellung einer entsprechenden Zugangsvorrichtung deutlich erleichtert. Vorzugsweise weist das Stützelement der Zugangsvorrichtung eine Wartungsklappe auf.

Weitere Vorteile und Einzelheiten der Erfindung sind der nachfolgenden Figurenbeschreibung mit beispielhaften erfindungsgemäßen Ausbildung zu entnehmen. In den Figuren zeigt auf schematische Weise:
- Fig. 1: eine erfindungsgemäße Zugangsvorrichtung mit einem Stützelement sowie dem schwenkbeweglich am Stützelement angeordneten Sperrelement;
- Fig. 2: eine Explosionsdarstellung des unteren Bereichs der Zugangsvorrichtung nach Fig. 1 mit dem unteren Bereich des Stützelementes, dem Montagefuß, einer Stabilisierungsplatte sowie einer Sicherungseinrichtung;
- Fig. 3: eine Ansicht in den unteren Teil des Stützelementes mit einem an der Innenwandung des Stützelementes festgelegtem und klauenförmige Vorsprünge ausbildendem Einsatz.

Gleiche oder ähnlich wirkende Teile sind - sofern dienlich - mit identischen Bezugsziffern versehen. Einzelne technische Merkmale der nachfolgend beschriebenen Ausführungsbeispiele können mit den Merkmalen des Anspruchs 1 sowie mit den Merkmalen einzelner vorbeschriebener Ausführungsbeispiele zu erfindungsgemä-ßen Gegenständen kombiniert werden.

Fig. 1 zeigt eine erfindungsgemäße Zugangsvorrichtung 2 mit einem Stützelement 4 und einem Sperrelement 6. Das Sperrelement 6 ist schwenkbeweglich an dem Stützelement 4 angeordnet. Die Zugangsvorrichtung 2 ist in der montierten Position dargestellt. Das Sperrelement 6 ist auf einen Montagefuß 8 aufgeschoben. Der Montagefuß 8 ist in Fig. 1 nicht erkennbar, da dieser im Inneren des Stützelementes 4 angeordnet ist. Das Stützelement 4 verdeckt den Montagefuß 8 nicht nur in einer Betrachtungsrichtung von oben entlang der Längserstreckungsrichtung des Stützelementes 4, sondern auch in anderen Betrachtungsrichtungen, insbesondere in einer Betrachtungsrichtung von der Seite.

Das Stützelement 4 ist in dem dargestellten Ausführungsbeispiel als längliches Element mit einem runden Querschnitt, mithin säulenförmig, ausgebildet. Alternative Querschnitte, wie Polygonen-artige Querschnitte, sind ebenfalls möglich.

Fig. 2 zeigt einen Detailausschnitt des unteren Bereichs des Stützelementes 4 der Zugangsvorrichtung 2. Neben dem unteren Teil des Stützelementes 4 ist der Montagefuß 8 in Fig. 2 dargestellt. Der Montagefuß 8 weist im dargestellten Ausführungsbeispiel die Verbindungselemente 10 auf. Diese sind Ausschnitte eines Zylindermantels und können in einer Aufsicht zu einem Kreis ergänzt werden. Die Verbindungselemente 10 sind klauenförmig ausgebildet und erstrecken sich rechtwinklig zu einer Montagebene 12 des Montagefußes 8. Diese wird durch die Unterseite des Montagefußes 8 ausgebildet. Im Montagefuß 8 ist eine zentrale Ausnehmung vorgesehen, durch die Kabel zur Stromversorgung der Zugangsvorrichtung 2 bzw. zur Datenübertragung zur Zugangsvorrichtung 2 und von der Zugangsvorrichtung 2 geführt werden können.

Um die zentrale Ausnehmung herum aber zwischen den Verbindungselementen 10 sind Löcher angeordnet. Durch diese Löcher können Schrauben gesteckt werden, mit denen der Montagefuß 8 auf einem Fußboden verschraubt werden kann.

Bei dem in Fig. 2 dargestellten Ausführungsbeispiel umfasst die Zugangsvorrichtung 2 zudem eine Stabilisierungsplatte 14. Auch die Stabilisierungsplatte 14 weist eine zentrale Ausnehmung auf, um ein oder mehrere Kabel durch die Stabilisierungsplatte 14 hindurch zu führen. Die Stabilisierungsplatte 14 ist lösbar an den Verbindungselementen 10 anzuordnen. Hierzu weisen die Verbindungselemente 10 entsprechende Ausnehmungen auf, in die korrespondierende Pins der Stabilisierungsplatte 14 eingebracht werden können. Die Stabilisierungsplatte 14 kann nach Art eines Bajonettverschlusses an den Verbindungselementen 10 festgelegt werden. Die lösbare Anordnung der Stabilisierungsplatte 14 erleichtert die Fixierung des Montagefußes 8 auf dem Fußboden. Die Stabilisierungsplatte 14 kann nach der Fixierung des Montagefußes 8 auf dem Fußboden an den Verbindungselementen 10 festgelegt werden. Die Löcher, in die Schrauben eingebracht werden, um den Montagefuß 8 am Fußboden zu fixieren, sind ohne Stabilisierungsplatte 14 einfacher und bequemer zugänglich.

Fig. 2 zeigt weiterhin die Sicherungseinrichtung. Die Sicherungseinrichtung umfasst eine erste Sicherungsausnehmung 16 an dem Stützelement 4 sowie eine zweite Sicherungsausnehmung 18 am Montagefuß 8, im Ausführungsbeispiel an einem der Verbindungselemente 10 angeordnet. Wenn das Stützelement 4 an dem Montagefuß 8 festgelegt ist, sind die erste Sicherungsausnehmung 16 und die zweite Sicherungsausnehmung 18 miteinander fluchtend angeordnet, so dass ein als Gewindestift ausgebildetes Sicherungselement20 in die Sicherungsausnehmungen 16, 18 eingebracht werden kann. Bei eingebrachtem Gewindestift 20 können das Stützelement 4 und der Montagefuß 8 nicht gegeneinander verdreht werden. Das Stützelement 4 ist gegen ein versehentliches Lösen vom Montagefuß 8 gesichert.

Fig. 3 zeigt den unteren Teil des Stützelementes 4 in einer Ansicht, in der ein Innenbereich des diesem Bereich als Hohlzylinder ausgebildeten Stützelementes 4 erkennbar ist. Der Hohlzylinder bildet eine Innenwandung 22 des Stützelementes 4 aus. In das Stützelement 4 ist ein Einsatz 24 eingebracht. Der Einsatz 24 ist an der Innenwandung 22 verschweißt. Der Einsatz 24 bildet Vorsprünge aus, die mit den klauenförmigen Verbindungselementen 10 des Montagefußes 8 zusammenwirken. Die Vorsprünge sind im dargestellten Ausführungsbeispiel ebenfalls klauenförmig ausgebildet.

Die Vorsprünge können alternativ auch einzeln an der Innenwandung 22 des Stützelementes 4 angeordnet werden und/oder eine andere Formgebung als eine klauenförmige Formgebung aufweisen. Die Verwendung eines Einsatzes 24 erleichtert auch bei anders geformten Vorsprüngen die Montage.

## Patentansprüche

1. Zugangsvorrichtung (2) für eine Durchgangsanlage, insbesondere für eine Eingangsanlage eines Selbstbedienungsgeschäfts, mit mindestens einem Stützelement (4), an dem zumindest ein Sperrelement (6) schwenkbeweglich angeordnet ist, das zwischen einer einen Durchgang verschließenden Position und einer den Durchgang freigebende Position verlagerbar ist, wobei die Zugangsvorrichtung (2) einen auf einem Fußboden montierbaren Montagefuß (8) umfasst, der eine Montageebene (12) ausbildet, über die dieser auf dem Fußboden platzierbar ist, **dadurch gekennzeichnet, dass** der Montagefuß (8) und das Stützelement (4) zwei separate Bauteile sind und das das Stützelement (4) lösbar an dem Montagefuß (8) festlegbar ist, wobei der Montagefuß (8) zumindest ein sich rechtwinklig zur Montageebene (12) erstreckendes Verbindungselement (10) aufweist, auf das das Stützelement (4) aufschiebbar ist, und wobei das an dem Montagefuß (8) festgelegte Stützelement (4) diesen zumindest in einer Betrachtungsrichtung entlang einer Längserstreckungsrichtung des Stützelements (4) vollständig verdeckt.

2. Zugangsvorrichtung nach Anspruch 1, **dadurch gekennzeichnet, dass** das Verbindungselement (10) bei auf dem Montagefuß 8 aufgestecktem Stützelement (4) an einer Innenwandung (22) des Stützelements (4) anliegend ausgebildet ist.

3. Zugangsvorrichtung nach Anspruch 1 oder 2, **dadurch gekennzeichnet, dass** der Montagefuß (8) in einer Aufsicht einen kreisförmigen Querschnitt aufweist, wobei das Stützelement (4) und das zumindest eine Verbindungselement (10) derart ausgebildet sind, dass das Stützelement (4) über ein Steck-Dreh-Bewegung an dem Montagefuß (8) festlegbar ist.

4. Zugangsvorrichtung nach Anspruch 3, **dadurch gekennzeichnet, dass** der Montagefuß (8) eine Mehrzahl von Verbindungselementen (10) aufweist, die klauenförmig ausgebildet sind und zwischen sich jeweils einen Längsschlitz ausbilden, wobei jedes der klauenförmigen Verbindungselemente (10) zudem einen in etwa rechtwinklig zum Längsschlitz angeordneten Querschlitz ausbildet, und wobei an der Innenwandung (22) des Stützelements (4) zu den Verbindungselementen (10) korrespondierende Vorsprünge (26) angeordnet sind, die ausgebildet sind, durch eine Steckbewegung in die Längsschlitze und durch eine anschließende Drehbewegung in die Querschlitze eingebracht zu werden.

5. Zugangsvorrichtung nach Anspruch 4, **dadurch gekennzeichnet, dass** die Vorsprünge (26) durch einen an der Innenwandung (22) des Stützelements (4) festgelegten, insbesondere verschweißten Einsatz (24) ausgebildet sind.

6. Zugangsvorrichtung nach einem der Ansprüche 4 oder 5, **gekennzeichnet durch** eine Stabilisierungsplatte (14), die im Bereich der von der Montageebene (12) des Montagefuß 8 abgewandten Enden der Verbindungselemente (10) und diese gegeneinander abstützend angeordnet ist.

7. Zugangsvorrichtung nach Anspruch 6, **dadurch gekennzeichnet, dass** die Stabilisierungsplatte (14) lösbar an den Verbindungselementen (10) angeordnet ist.

8. Zugangsvorrichtung nach einem der vorhergehenden Ansprüche, **dadurch gekennzeichnet, dass** der Montagefuß (8) Montagepunkte zum Fixieren des Montagefußes (8) an einem Fußboden ausweist, die insbesondere als Lochkranz ausgebildet sind.

9. Zugangsvorrichtung nach einem der vorhergehenden Ansprüche, **gekennzeichnet durch** eine Sicherungseinrichtung, mittels der das Stützelement (4) und der Montagefuß (8) gegeneinander festlegbar sind.

10. Zugangsvorrichtung nach Anspruch (9), **dadurch gekennzeichnet, dass** die Sicherungseinrichtung eine erste Sicherungsausnehmung (16) am Stützelement (4) sowie eine zweite Sicherungsausnehmung (18) am Montagefuß (8) und ein Sicherungselement (20) umfasst, der in die Sicherungsausnehmungen (16, 18) einbringbar ist.

11. Zugangsvorrichtung nach einem der vorhergehenden Ansprüche, **dadurch gekennzeichnet, dass** in dem Stützelement (4) zumindest eine zur Schwenkbewegung des Sperrelements (6) dienende Antriebseinheit und eine einen Sensor (28) umfassende Steuerung angeordnet sind, wobei die Antriebseinheit und die Steuerung bei Aktivierung des Sensors (28) das Sperrelement (6) in die den Durchgang freigebende Position verschwenkend ausgebildet sind.
